# EUROPÄISCHE PATENTSCHRIFT

(11) **EP 0 546 425 B1**
(45) Veröffentlichungstag und Bekanntmachung des Hinweises auf die Patenterteilung: **05.07.1995**
(21) Anmeldenummer: 92120449.1
(22) Anmeldetag: 01.12.1992
(51) Int. Cl.: E03C 1/06

(54) **Ablagevorrichtung für eine Handbrause an einer Armatur**
Shower head holder for a mixer tap fitting
Dispositif de dépôt sur une robinetterie d'une pompe de douche

(30) Priorität: 07.12.1991 DE 4140433
(43) Veröffentlichungstag der Anmeldung: 16.06.1993
(73) Patentinhaber: FRIEDRICH GROHE AKTIENGESELLSCHAFT, D-58675 Hemer (DE)
(72) Erfinder: Gottwald, Adolf, W-5860 Iserlohn (DE); Köster, Wilfried, W-5750 Menden 2 (DE)

(56) Entgegenhaltungen:
- EP-A- 0 369 239
- EP-A- 0 386 595
- DE-B- 2 711 798

## Beschreibung

Die Erfindung betrifft eine Ablagevorrichtung für eine über eine Schlauchleitung mit Wasser versorgte Handbrause an einer sanitären Armatur, insbesondere Mischbatterie, mit wenigstens einem Absperrventil, welches mit einem Gehäuseteil aus dem Körper der Armatur vorsteht und einen Stellgriff trägt.
Eine derartige Vorrichtung ist aus der deutschen Patentschrift DE-A-27 11 798 bekannt. Hierbei ist die Ablagevorrichtung auf einer für den Anschluß an das Wasserleitungsversorgungsnetz dienenden Überwurfmutter befestigt. Die Überwurfmuttern für den Anschluß an die Kalt- und Warmwasserversorgung sind hierbei für den Benutzer einer installierten Mischbatterie sichtbar angeordnet, was häufig, insbesondere aus geschmacklichen Gründen, als wenig ansprechend empfunden wird. Es werden daher zunehmend Mischbatterien mit verdeckten Anschlußmuttern eingesetzt.

Der Erfindung liegt deshalb die Aufgabe zugrunde, die im Oberbegriff des Anspruchs 1 angegebene Ablagevorrichtung zu verbessern und insbesondere integrierbar in den Armaturenkörper von Aufputz- und Unterputz-Sanitärarmaturen auszubilden.
Diese Aufgabe wird erfindungsgemäß dadurch gelöst, daß zwischen dem Armaturenkörper und dem Stellgriff auf dem vorkragenden Gehäuseteil des Absperrventils ein Formstück mit einer Steckaufnahme für die Handbrause angeordnet ist.
Weitere Ausgestaltungen der Erfindung sind in den Ansprüchen 2 bis 9 angegeben.

Die mit der Erfindung erzielbaren Vorteile bestehen insbesondere darin, daß die Ablagevorrichtung unabhängig von der Anschlußverbindung zu dem Wasserleitungsversorgungsnetz mit einfachen Mitteln an sanitären Wasserarmaturen integriert werden kann. Da auch bei Unterputzarmaturen das Absperrventil mit einem Gehäuseteil und dem Griffstück aus der Gebäudewand vorkragt, kann die Vorrichtung sowohl bei Unterputz- als auch bei Aufputzarmaturen eingesetzt werden, wobei lediglich ein Standardabsperrventil (Oberteil) erforderlich ist, welches häufig bei Sanitärarmaturen, insbesondere thermostatgeregelten Mischarmaturen, zur Mengenregulierung eingesetzt wird.

Ausführungsbeispiele der Erfindung sind in der Zeichnung dargestellt und werden im folgenden näher beschrieben. Es zeigt
- Figur 1: eine thermostatgeregelte Aufputz-Wassermischbatterie mit integrierter Ablagevorrichtung und Handbrause;
- Figur 2: einen Teil der in Figur 1 dargestellten Mischbatterie mit Ablagevorrichtung im Schnitt;
- Figur 3: ein anderes Ausführungsbeispiel der Ablagevorrichtung mit der zum Teil dargestellten Mischbatterie gemäß Figur 1.

Der Einfachheit halber sind bei den beiden Ausführungsbeispielen in der Zeichnung gleiche oder entsprechende Elemente mit jeweils gleichen Bezugszeichen versehen.
In der Zeichnung Figur 1 ist eine thermostatgeregelte Mischbatterie 1 dargestellt, die an einer Gebäudewand mit dem Kaltwasseranschluß 12 und Warmwasseranschluß 13 mit dem Wasserversorgungsleitungssystem verbunden werden kann. Die Temperatur des in der thermostatgeregelten Mischbatterie 1 erzeugten Mischwassers kann mit dem Temperaturwählgriff 40 eingestellt werden. Die Auslaufmenge kann mit einem Stellgriff 4 bestimmt werden, wobei mit einem Umschalter 15 das erzeugte Mischwasser wahlweise direkt einem Wasserauslauf 14 oder einer Handbrause 5 über eine Schlauchleitung 55 zugeleitet werden kann. Eine mit dem Temperaturwählgriff 40 einstellbare Mischregeleinrichtung, ein mit dem Stellgriff 4 betätigbares Absperrventil 2 sowie der Umschalter 5 sind in einem Armaturenkörper 11 angeordnet. Zur Ablage der Handbrause 5 ist zwischen dem Stellgriff 4 und dem Armaturenkörper 11 auf einem aus dem Armaturenkörper 11 vorstehendan Gehäuseteil 21 des Absperrventils 2 ein Formstück 3 angeordnet, welches an dem vom Benutzer entfernt gelegenen äußeren Mantelbereich eine Steckaufnahme 30, wie es insbesondere aus den Figuren 2 und 3 zu entnehmen ist, aufweist. Die Steckaufnahme 30 wird dabei von einer tangential im Formstück angeordneten konischen Bohrung 301 mit einem Längsschlitz 302 gebildet. Der Längsschlitz 302 ist geringfügig breiter ausgebildet als der Durchmesser der Schlauchleitung 55, so daß nach dem Herausziehen der Handbrause 5 mit dem konischen Paßstück aus der Bohrung 301 die Handbrause 5 mit der Schlauchleitung 55 durch den Schlitz 302 aus der Steckaufnahme 30 entfernbar ist. Das Formstück 3 ist weitgehend der äußeren Formgebung des Stellgriffs 4 und des Armaturenkörpers 11 angepaßt und kann zweckmäßig aus Kunststoff im Spritzgußverfahren hergestellt werden.

Bei dem in Figur 2 gezeigten Ausführungsbeispiel ist das Formstück 3 mit einer Öffnung 31 koaxial auf dem Gehäuseteil 21, welches aus dem Armaturenkörper 11 vorsteht, angeordnet. Das Absperrventil 2 (Oberteil) ist mit einem Gehäuseteil 21 mittels Gewinde in eine Aufnahmebohrung des Armaturenkörpers 11 eingeschraubt. Mit Hilfe einer koaxial in dem Gehäuseteil 21 gelagerten Ventilspindel 22 kann ein Ventilteller in dem Armaturenkörper 11 durch Drehbewegung in eine Absperr- oder Offenstellung gebracht werden. Derartige Absperrventile sind bekannt und werden in großer Stückzahl hergestellt. An dem vorstehenden Endbereich der Ventilspindel 22 ist eine Schnappbuchse 23 mittels Riefenverzahnung angeordnet. Zur Axialsicherung des Formstücks 3 weist die Schnappbuchse 23 eine Stirnfläche 231 auf, an der unter Zwischenlage eine Gleitscheibe 232 eine Stirnseite des Formstücks 3 konzentrisch zur Öffnung 31 anliegt. Die Schnappbuchse 23 ist dabei zur Axialsicherung mit einer Befestigungsschraube 25 auf der Ventilspindel 22 gesichert. Auf der Schnappbuchse 23 ist der Stellgriff 4 mit Hilfe von Schnappzungen 233 und einer Riefenverzahnung drehfest und axial festliegend gehaltert. In der Stecklage fast der Stellgriff 4 mit einem verjüngten Ansatz 41 in eine Führungsbohrung 32 des Formstücks 3 ein, so daß das Griffstück mit der Stellspindel 22 drehfest verbunden ist und in der Führungsbohrung 32 gestützt ist. An der dem Stellgriff 4 gegenüberliegenden Stirnseite des Formstücks 3 ist parallel neben der Öffnung 31 ein vorstehender Zapfen 33 angeformt, der in der Stecklage in eine entsprechende Öffnung der Stirnwand des Armaturenkörpers 11 einfaßt und die drehfeste Verbindung zwischen dem Armaturenkörper 11 und dem Formstück 3 bewerkstelligt. Bei Anordnung von mehreren auf einem Lochkreis an der Stirnseite des Armaturenkörpers 11 ausgebildeten Aufnahmeöffnungen kann das Formstück 3 wahlweise in verschiedenen Drehstellungen mit dem Zapfen 33 an dem Armaturenkörper 11 fixiert werden. Anstatt des Zapfens 33 können auch eine oder mehrere Befestigungsschrauben vorgesehen sein, mit denen das Formstück (3) axial an dem Armaturenkörper (11) gehalten ist.

Bei dem in Figur 3 gezeigten Ausführungsbeispiel ist ein abgewandeltes Formstück 3 eingesetzt, wobei das Formstück 3 im Gegensatz zu der gestuften Öffnung 31, gemäß Figur 2, mit einer zylindrischen Öffnung 31 versehen ist, an dessen Wandung eine Riefenverzahnung 241 ausgebildet ist. Auf dem aus dem Batteriekörper 1 vorstehenden Gehäuseteil 11 ist ein Polygonprofil, vorzugsweise ein Sechskant 210, ausgebildet, auf dem drehfest eine Buchse 24 mit entsprechendem Innenpolygonprofil aufgesteckt ist, die an ihrem Außenmantel eine entsprechende Riefenverzahnung 241 aufweist. An dem vorstehenden Ende der Ventilspindel 22 ist wiederum eine Schnappbuchse 23 mit einer Befestigungsschraube 25 drehfest angeordnet, wobei die Schnappbuchse 23 mit einer inneren Stirnseite die Buchse 24 in der Stecklage axial sichert. Auf die so axial und drehfest mit dem Absperrventil 2 verbundenen Buchse 24 kann das Formstück 3 mit der Riefenverzahnung 241 aufgesteckt werden und ist somit drehfest über die Buchse 24 im Gehäuseteil 21 mit dem Armaturenkörper 11 verbunden. Durch die relativ feingestufte Riefenverzahnung 241 kann somit das Formstück 3 in verschiedenen Drehstellungen zur Mischbatterie 1 angeordnet werden.
Der Stellgriff 4 ist auf der Schnappbuchse 23 mit einer Riefenverzahnung drehfest angeordnet und von Schnappzungen 233 axial gehalten. In der Stecklage greift wiederum ein Ansatz 41 des Stellgriffs 4 in eine Führungsbohrung 32 ein und bewerkstelligt in der Stecklage die axiale Sicherung des Formstücks 3.

## Patentansprüche

1. Ablagevorrichtung für eine über eine Schlauchleitung mit Wasser versorgte Handbrause (5) an einer sanitären Armatur (1), insbesondere Mischbatterie, mit wenigstens einem Absperrventil (2), welches mit einem Gehäuseteil aus dem Körper (11) der Armatur (1) vorsteht und einen Stellgriff (4) trägt, dadurch gekennzeichnet, daß zwischen dem Armaturenkörper (11) und dem Stellgriff (4) auf dem vorkragenden Gehäuseteil (21) des Absperrventils (2) ein Formstück (3) mit einer Steckaufnahme (30) für die Handbrause (5) angeordnet ist.

2. Ablagevorrichtung nach Anspruch 1, dadurch gekennzeichnet, daß die Steckaufnahme (30) senkrecht zur Öffnung (31) für die Aufnahme des Gehäuseteils (21) und zur Durchführung einer Ventilspindel (22) im Mantelbereich des Formstücks (3) ausgebildet ist.

3. Ablagevorrichtung nach Anspruch 1 oder 2, dadurch gekennzeichnet, daß auf der Ventilspindel (22) eine lösbare Schnappbuchse (23) zur Halterung des Stellgriffs (4) vorgesehen ist, die eine Stirnfläche (231) als Anschlag zur Axialsicherung des Formstücks (3) in der Stecklage aufweist.

4. Ablagevorrichtung nach einem der Ansprüche 1 bis 3, dadurch gekennzeichnet, daß eine Stirnfläche des Formstücks (3) im wesentlichen bündig an den Armaturenkörper (11) anschließt, während in der gegenüberliegenden Stirnseite des Formstücks (3) eine Führungsbohrung (32) zur Aufnahme eines Ansatzes (41) des Stellgriffs (4) ausgebildet ist.

5. Ablagevorrichtung nach einem der Ansprüche 1 bis 4, dadurch gekennzeichnet, daß zur Drehsicherung des Formstücks (3) an der einen Stirnseite ein Zapfen (33) ausgebildet ist, der in Abhängigkeit der Drehstellung zum Armaturenkörper (11) in einer Ausnehmung am Armaturenkörper (11) einrastbar ist.

6. Ablagevorrichtung nach einem der Ansprüche 1 bis 4, dadurch gekennzeichnet, daß zur Axial- und Drehsicherung das Formstück (3) mit einer oder mehreren neben der Öffnung (31) angeordneten Befestigungsschrauben mit dem Armaturenkörper (11) verbunden ist.

7. Ablagevorrichtung nach einem der Ansprüche 1 bis 4, dadurch gekennzeichnet, daß der vorstehende Gehäuseteil (21) ein Polygonprofil, beispielsweise ein Sechskant (210), aufweist, auf dem das Formstück (3) mit einem entsprechenden Innenpolygonprofil aufgesteckt ist, so daß das Formstück (3) in verschiedenen Drehstellungen drehfest in der Stecklage halterbar ist,

8. Ablagevorrichtung nach Anspruch 7, dadurch gekennzeichnet, daß auf dem vorstehenden Gehäuseteil (21) eine Buchse (24) mit einer auf der Außenmantelfläche ausgebildeten Riefenverzahnung (241) drehfest angeordnet ist, auf der das Formstück (3) mit einer entsprechenden Innenriefenverzahnung (241) in verschiedenen Stellungen aufsteckbar ist, wobei zur Axialsicherung die Buchse (24) von der auf der Ventilspindel (22) befestigbaren Schnappbuchse (23) und das Formstück (3) mit dem Stellgriff (4) gehalten ist.

9. Ablagevorrichtung nach einem der Ansprüche 1 bis 8, dadurch gekennzeichnet, daß wenigstens das Formstück (3) und die Schnappbuchse (23) aus Kunststoff hergestellt sind.

## Claims

1. Holder for a hand-held spray fitting (5), supplied with water by way of a flexible hose line, on a sanitary fitment (1), especially a mixer unit, having at least one shut-off valve (2) which projects with a housing part out of the body (11) of the fitment 1 and carries an adjusting control (4), characterised in that between the fitment body (11) and the adjusting control (4) on the projecting housing part (21) of the shut-off valve (2) there is arranged a shaped part (3) having a socket (30) for the hand-held spray fitting (5).

2. Holder according to Claim 1, characterised in that the socket (30) is formed, perpendicularly to the opening (31) for receiving the housing part (21) and to the guiding through of a valve spindle (22), in the outer wall region of the shaped part (3).

3. Holder according to Claim 1 or 2, characterised in that on the valve spindle (22) there is provided a detachable snap-in bush (23) to retain the adjusting control (4), which bush has an end face (231) as a stop for axial securing of the shaped part (3) in the fitted position.

4. Holder according to one of Claims 1 to 3, characterised in that one end face of the shaped part (3) adjoins the fitment body (11) so that it is substantially flush, while in the opposite end of the shaped part (3) there is formed a guide bore (32) to receive a projection (41) of the adjusting control (4).

5. Holder according to one of Claims 1 to 4, characterised in that, for securing the shaped part (3) against rotation, on one end there is formed a stud (33) which can be engaged in a recess on the fitment body (11) according to the rotational position with respect to the fitment body (11).

6. Holder according to one of Claims 1 to 4, characterised in that, for axial and rotational securing, the shaped part (3) is connected to the fitment body (11) by one or more fixing screws arranged near the opening (31).

7. Holder according to one of Claims 1 to 4, characterised in that the projecting housing part (21) has a polygonal profile, for example a hexagon (210), on which the shaped part (3) is placed with a corresponding internal polygonal profile, so that the shaped part (3), in different rotational positions, can be retained in the fitted position so as to be secured against rotation.

8. Holder according to Claim 7, characterised in that on the projecting housing part (21) a bush (24) is non-rotatably arranged with a grooved toothing (241), formed on the outer wall surface, on which toothing the shaped part (3) can be placed with a corresponding internal grooved toothing (241) in different positions, and, for axial securing, the bush (24) is held by the snap-in bush (23) that can be fastened on the valve spindle (22), and the shaped part (3) is held by the adjusting control (4).

9. Holder according to one of Claims 1 to 8, characterised in that at least the shaped part (3) and the snap-in bush (23) are produced from plastics material.

## Revendications

1. Dispositif de support de douchette à main (5) alimentée en eau par l'intermédiaire d'un flexible, pour une robinetterie (1) sanitaire, en particulier un mélangeur comportant au moins une vanne d'arrêt (2), lequel vient en saillie du corps (11) de la robinetterie (1) avec une partie de boîtier et porte une poignée de réglage (4), caractérisé en ce qu'une pièce de forme (3) avec un réceptacle d'encliquetage (30) pour la douchette (5) est disposée sur la partie de boîtier en saillie (21) de la vanne d'arrêt (2) entre le corps de robinetterie (11) et la poignée de réglage (4).

2. Dispositif de support selon la revendication 1, caractérisé en ce que le réceptacle d'encliquetage (30) est perpendiculaire à l'ouverture (31) recevant la partie de boîtier (21) et au passage de la broche de vanne (22) dans la zone de l'enveloppe de la pièce de forme (3).

3. Dispositif de support selon l'une des revendications 1 ou 2, caractérisé en qu'une douille enclipsable démontable (23) pour le maintien de la poignée de réglage (4), prévue sur la broche de vanne (22), présente une face frontale (231) formant une butée pour le blocage axial de la pièce de forme (3) en position emboîtée.

4. Dispositif de support selon l'une des revendications 1 à 3, caractérisé en ce que la face frontale de la pièce de forme (3) vient essentiellement au ras du corps de robinetterie (11) alors qu'un perçage de guidage (32) se trouve dans la face opposée de la pièce de forme (3) pour recevoir le prolongement (41) de la poignée de réglage (4).

5. Dispositif de support selon l'une des revendications 1 à 4, caractérisé en ce que la rotation de la pièce de forme (3) est bloquée par un ergot (33) réalisé sur l'une de ses faces frontale, ergot qui est encliquetable dans un évidement du corps de robinetterie (11) en fonction de la position de rotation de ce corps (11).

6. Dispositif de support selon l'une des revendications 1 à 4, caractérisé en ce que, pour la fixation axiale et en rotation de la pièce de forme (3), celle-ci est reliée au corps de robinetterie (11) par une ou plusieurs vis de fixation disposées à côté de l'ouverture (31).

7. Dispositif de support selon l'une des revendications 1 à 4, caractérisé en ce que la partie de boîtier en saillie (21) présente un profil polygonal, par exemple, un profil hexagonal (210) sur lequel est emboîtée la pièce de forme (3) par une section intérieure polygonale correspondante, de manière à ce que la pièce de forme (3) soit maintenue solidaire en rotation dans la position emboîtée, dans différentes positions de rotation.

8. Dispositif de support selon la revendication 7, caractérisé en ce qu'une douille (24), ayant une denture cannelée (241) sur son enveloppe extérieure, est montée solidaire en rotation sur la partie de boîtier (21) en saillie, douille sur laquelle on peut emboîter en différentes positions de rotation, la pièce de forme (3) avec sa denture intérieure (241) cannelée correspondante, la douille (24) étant maintenue par la douille enclipsable (23) fixée sur la broche de vanne (22) et la pièce de forme (3) avec la poignée de réglage (4) pour le blocage axial.

9. Dispositif de support selon l'une des revendications 1 à 8, caractérisé en ce qu'au moins la pièce de forme (3) et la douille enclipsable (23) sont réalisées en matière plastique.
